# DEMANDE DE BREVET EUROPEEN

(11) **EP 4 764 115 A1**
(43) Date de publication de la demande: **24.06.2026**
(21) Numéro de dépôt: 25222133.8
(22) Date de dépôt: 10.12.2025
(51) Int. Cl.: E04F 15/18, E04F 15/20

(54) **SOUS-COUCHE D'ISOLATION PHONIQUE**

(30) Priorité: 11.12.2024 FR 2413889
(71) Demandeur: Saint-Gobain Isover, 92400 Courbevoie (FR)
(72) Inventeur: Beshir, Jivara, 92400 Courbevoie (FR); Jacqus, Gary, 92400 Courbevoie (FR); Pottier, Rémi, 92400 Courbevoie (FR); Chauvin, Denis, 92400 Courbevoie (FR)
(74) Mandataire: Ex Materia

(57) **Abrégé**

La présente invention concerne une sous-couche d'isolation phonique (2) en matériau isolant configurée pour prendre une position de transport dans laquelle la sous-couche d'isolation phonique (2) est enroulée sur elle-même et pour prendre une position d'application dans laquelle la sous-couche d'isolation phonique (2) est positionnée sur un plancher support (4), ladite sous-couche d'isolation phonique (2) comprenant une première face (8) et une deuxième face (10) opposée à la première face (8) et destinée à être en contact du plancher support (4), caractérisée en ce que ladite deuxième face (10) comprend des motifs (18) configurés pour former entre eux, dans la position d'application de la sous-couche d'isolation phonique (2), des cavités d'isolation phonique (19), la sous-couche d'isolation phonique (2) comprenant au moins une fente (20) débouchant dans au moins une des cavités d'isolation phonique (19) et s'étendant dans le matériau isolant en direction de la première face (8).

## Description

La présente invention concerne l'isolation phonique, et plus particulièrement l'isolation phonique dans le domaine de la construction et/ou dans le domaine des transports.

Dans ces domaines, diverses structures, telles que les façades, les murs intérieurs et extérieurs, ainsi que les planchers, peuvent inclure des éléments destinés à l'isolation phonique. Les plancher flottants peuvent notamment comprendre ce type d'éléments.

Les planchers flottants sont habituellement constitués d'un plancher support, d'une sous-couche d'isolation et d'une couche de finition. Le plancher support constitue la base du plancher flottant et est donc configuré pour soutenir les autres couches.

La sous-couche d'isolation est appliquée en revêtement du plancher support et permet, dans le cas d'une sous-couche d'isolation phonique, d'assurer l'isolation phonique du plancher flottant. La sous-couche d'isolation est pour cela couramment fabriquée à partir de matériaux isolants à base de fibres synthétiques, animales, minérales ou végétales. La sous-couche d'isolation phonique est généralement conditionnée en rouleaux, ce qui facilite son transport sur le site d'installation pour l'assemblage du plancher. Ainsi, en plus de sa performance en matière d'isolation phonique, sa capacité à être facilement transportée constitue une caractéristique technique importante.

La couche de finition est appliquée en revêtement de la sous-couche d'isolation et constitue ainsi la surface supérieure visible du plancher flottant. On comprend donc que la sous-couche d'isolation est interposée entre le plancher support et la couche de finition.

Une méthode connue d'amélioration de l'isolation phonique d'un plancher flottant est l'augmentation de l'épaisseur de la sous-couche d'isolation. En effet, plus cette sous-couche d'isolation est épaisse, plus le son met de temps à la traverser et perd en intensité. Il convient toutefois de noter que, dans ce type de plancher, la sous-couche est généralement complètement en contact avec la couche de finition et le plancher de support, ce qui peut dégrader les performances d'isolation phonique, puisque le son est une vibration et qu'il se transmet alors plus facilement lorsque deux objets sont en contact. Cette méthode a également le désavantage de rendre la sous-couche et donc le plancher plus lourd et volumineux, ce qui peut alors réduire l'espace disponible d'une pièce comprenant un plancher flottant de ce type et compliquer le transport d'une telle sous-couche.

Une autre méthode consiste à réduire la rigidité de la sous-couche d'isolation en utilisant un matériau isolant à faible rigidité. Dans ce cas les ondes sonores sont moins bien transmises à travers la sous-couche d'isolation ce qui atténue les ondes sonores et améliore donc l'isolation phonique. Bien qu'efficace, cette méthode peut avoir pour conséquences d'affaiblir le plancher, le rendant inadapté aux charges lourdes.

Il convient de noter que, dans le cas de l'augmentation de l'épaisseur de la sous-couche d'isolation, ainsi que dans le cas de la réduction de sa rigidité, ces deux méthodes ont en commun l'effet de diminuer la raideur apparente de la sous-couche d'isolation, la raideur étant calculée en N/m³, soit le module de Young divisé par l'épaisseur de la sous-couche d'isolation.

Une méthode alternative est d'augmenter la rugosité de surface d'une face de la sous-couche isolante qui est en contact du plancher support. En rendant cette surface plus rugueuse, des espaces vides se forment entre le plancher support et la sous-couche d'isolation. Ces espaces vides ralentissent alors la propagation des vibrations et donc du son, améliorant ainsi l'efficacité de l'isolation sonore.

A titre d'exemple le brevet FR2935012 décrit un revêtement de sol placé sur un support et comprenant une sous-couche d'isolation faite de fibres synthétiques. Cette sous-couche d'isolation présente des reliefs en forme de V augmentant la rugosité de surface et réduisant ainsi la surface de contact entre elle-même et le support. Un inconvénient majeur de cette solution réside toutefois dans le fait que, sous de fortes contraintes appliquées au plancher flottant, ces reliefs peuvent s'aplatir jusqu'à former une surface de contact entre la sous-couche d'isolation et le plancher support qui est sensiblement plane, augmentant alors le contact avec le support et réduisant l'efficacité de l'isolation phonique. Cette sous-couche d'isolation présente également un problème de flexibilité compliquant son pliage et donc son transport et son installation.

L'objectif de l'invention est donc de pallier les défauts de l'art antérieur en proposant une sous-couche d'isolation phonique améliorée comprenant des motifs et des fentes. Ces fentes, en fonction de leur dimensionnement, facilitent le pliage et/ou permettent de maintenir une isolation phonique efficace même sous de lourdes charges.

La présente invention a ainsi pour principal objet une sous-couche d'isolation phonique en matériau isolant configurée pour prendre une position de transport dans laquelle la sous-couche d'isolation phonique est enroulée sur elle-même et pour prendre une position d'application dans laquelle la sous-couche d'isolation phonique est positionnée sur un plancher support, ladite sous-couche d'isolation phonique comprenant une première face et une deuxième face opposée à la première face et destinée à être en contact du plancher support, caractérisée en ce que ladite deuxième face comprend des motifs configurés pour former entre eux, dans la position d'application de la sous-couche d'isolation phonique, des cavités d'isolation phonique, la sous-couche d'isolation phonique comprenant au moins une fente débouchant dans au moins une des cavités d'isolation phonique et s'étendant dans le matériau isolant en direction de la première face.

Le matériau isolant peut comprendre différents matériaux, et par exemple il peut comprendre des fibres minérales telles que la laine de verre et de roche, ou bien de matériaux synthétiques comme le polystyrène et le polyuréthane. Des matériaux comme les fibres végétales, telles que la fibre de bois et le liège, ou les fibres animales comme la laine de mouton peuvent également être utilisés.

Parmi les matériaux synthétiques, les mousses élastomériques peuvent également être utilisées. Ces mousses élastomériques peuvent être à cellules ouvertes ou à cellules fermées. À titre d'exemples non limitatifs, des matériaux comme le polyuréthane (PU), le polystyrène expansé (PSE) et le polystyrène extrudé (XPS) peuvent être employés.

La position de transport de la sous-couche d'isolation phonique correspond à une configuration dans laquelle la sous-couche d'isolation phonique est enroulée sur elle-même, ce qui facilite son transport et/ou son stockage, puisque l'enroulement réduit l'encombrement et simplifie ainsi la manutention.

La ou les fentes dans la sous-couche d'isolation phonique permettent notamment de faciliter cet enroulement. En effet, en s'étendant dans le matériau isolant en direction de la première face, elles forment des amorces de pilage et elles réduisent localement l'épaisseur de la sous-couche d'isolation phonique, ce qui a pour effet d'améliorer la flexibilité de de la sous-couche d'isolation phonique.

Il en résulte que plus la ou les fentes s'étendent près de la première face, plus la réduction d'épaisseur est importante au niveau de ces fentes, et donc plus la sous-couche d'isolation phonique est flexible.

En position d'application, la sous-couche d'isolation phonique est complètement déroulée, présente une configuration générale sensiblement plane, et est mise en contact avec le plancher support. Dans cette position d'application, la première face est parallèle au plancher support, tandis que la deuxième face est en contact avec ledit plancher support.

Les motifs augmentent localement l'épaisseur de la sous-couche d'isolation phonique et sont donc les parties de la deuxième face qui entrent en contact avec le plancher support lors de la pose de la sous-couche d'isolation phonique dans sa position d'application.

Dans cette position d'application, les motifs sont configurés pour former des cavités d'isolation phonique entre eux. Ainsi, une cavité d'isolation phonique est formée par deux motifs adjacents. En d'autres termes, les motifs sont séparés par les cavités d'isolation phonique. Ces cavités correspondent alors à des espaces vides de matériau isolant, délimités par les motifs et le plancher support.

Bien entendu, en fonction de la charge appliquée sur le plancher flottant, et la pression ainsi exercée, la forme et les dimensions des cavités d'isolation phonique peuvent évoluer. Mais il est notable selon l'invention que dans une position d'application lors de l'assemblage du plancher flottant, en l'absence de charges ou dans le cas de faibles pressions exercées sur le plancher flottant qui ne déforment que peu ou pas la sous-couche d'isolation phonique par rapport à sa configuration lors de l'assemblage du plancher flottant, les cavités d'isolation phoniques sont formées entre les motifs.

Les cavités d'isolation phonique peuvent être remplies de vide, de gaz, ou d'un mélange de gaz comme l'air. En étant exemptes de matériau isolant, ces cavités d'isolation phonique ralentissent et/ou atténuent les ondes sonores les traversant. Ainsi, lorsque les ondes sonores traversent la sous-couche d'isolation phonique, elles se propagent dans le matériau isolant, puis lorsqu'elles atteignent les cavités d'isolation phonique, elles sont significativement ralenties et/ou atténuées, ce qui limite leur transmission au plancher support. De manière similaire, les ondes sonores qui traversent le plancher support ne sont que faiblement transmises à la sous-couche d'isolation phonique en raison de ces cavités d'isolation phonique formées par les motifs.

La ou les fentes sont positionnées de manière à déboucher dans les cavités d'isolation phonique, ce qui permet notamment d'augmenter le volume d'espace vide de matériau isolant contenu dans lesdites cavités d'isolation phonique.

En plus d'augmenter le volume d'espace vide de matériau isolant des cavités d'isolation phoniques, et de permettre tel qu'évoqué ci-dessus un enroulement simplifié de la sous-couche d'isolation pour en faciliter le transport, la ou les fentes permettent de conserver des cavités d'isolation phoniques même lorsque la sous-couche d'isolation phonique subit des contraintes importantes.

En effet, dans la position d'application et lorsque la sous-couche d'isolation phonique subit une forte pression dans une direction verticale, la direction verticale s'étendant perpendiculairement à la première face, les motifs ont tendance à s'écraser. A titre d'exemple, une pression supérieure à 500 kg/m² appliquée sur la première face peut avoir cet effet.

Dans ce cas, la ou les fentes permettent de conserver des cavités d'isolation phoniques qui sont alors formées uniquement par l'espace vide de matériau isolant contenu dans la ou les fentes, puisque les motifs sont complètement écrasés.

Il convient donc de noter que le volume d'espace vide des cavités d'isolation phoniques, lorsque la sous-couche d'isolation phonique subit de fortes contraintes, dépend notamment des dimensionnements des fentes.

Ce volume peut ainsi dépendre de la réduction locale de l'épaisseur de la sous-couche d'isolation phonique. En outre, il peut dépendre de la largeur des fentes, ce qui correspond à un dimensionnement des fentes dans une direction transversale, cette direction transversale étant parallèle à la première face lorsque la sous-couche d'isolation phonique est en position d'application.

À titre d'exemples non limitatifs, la largeur peut être comprise entre 2 et 50 mm, et de préférence entre 5 et 20 mm, afin d'obtenir cet effet de conservation des cavités d'isolation phoniques sous fortes contraintes.

Dans le cas où l'objectif est simplement d'obtenir un panneau enroulable sans bénéfice acoustique la largeur des fentes peut varier entre 0,1 et 10 mm.

Selon une caractéristique optionnelle de l'invention, les motifs et l'au moins une fente sont définis par rapport à une épaisseur nominale de la sous-couche d'isolation phonique lorsque celle-ci est dans la position d'application, les motifs augmentant localement l'épaisseur de la sous-couche d'isolation phonique par rapport à l'épaisseur nominale tandis que l'au moins une fente réduit localement l'épaisseur de la sous-couche d'isolation phonique par rapport à cette épaisseur nominale.

Il en résulte que les zones de la deuxième face augmentant localement l'épaisseur de la sous-couche d'isolation phonique par rapport à son épaisseur nominale sont considérées comme des motifs au sens de l'invention, et les zones de la deuxième face réduisant localement l'épaisseur sous-couche d'isolation phonique par rapport à son épaisseur nominale sont considérées comme des fentes.

Il convient de noter que le terme « épaisseur » correspond à une mesure du matériau isolant de la sous-couche dans la direction verticale, c'est à dire perpendiculairement à la première face lorsque la sous-couche d'isolation phonique est en position d'application.

Selon une caractéristique optionnelle de l'invention, la sous-couche d'isolation phonique comprend une première fente et une deuxième fente débouchant dans une même cavité d'isolation phonique.

En d'autres termes, entre deux motifs adjacents se trouve une cavité d'isolation phonique, dans laquelle débouchent deux fentes, à savoir la première fente et la deuxième fente. Cela a donc pour effet de multiplier le nombre total de fentes par rapport au nombre de cavités d'isolation phonique et donc pour effet de multiplier le nombre de fentes par rapport au nombre de motifs. La sous-couche d'isolation phonique est ainsi encore plus flexible et permet une meilleure conservation des cavités d'isolation phonique en cas de contraintes importantes appliquées sur la sous-couche d'isolation phonique.

A titre d'exemple, lorsqu'une pression supérieure à 500 kg/m² est appliquée dans la direction verticale sur la sous-couche d'isolation phonique, les motifs s'écrasent, réduisant les cavités d'isolation phonique au volume d'espace vide laissé par la ou les fentes. Ce volume est ainsi plus important lorsque deux fentes débouchent dans une cavité d'isolation phonique, comparé à lorsqu'une seule fente débouche dans une même cavité d'isolation phonique.

Il convient de noter que lorsque deux fentes débouchent dans une même cavité d'isolation phonique, la sous-couche peut comprendre une zone plane entre ces fentes. Cette zone plane correspond à une zone où l'épaisseur de la sous-couche d'isolation phonique est sensiblement égale à son épaisseur nominale.

Il en résulte que, sous des contraintes importantes, les motifs s'écrasent et la zone plane entre en contact avec le plancher support, renforçant ainsi la résistance de la sous-couche d'isolation phonique à la pression en venant en renfort des motifs.

Selon une caractéristique optionnelle de l'invention, les motifs ont une forme triangulaire, rectangulaire, sinusoïdale ou trapézoïdale.

Lorsque les motifs ont une forme triangulaire, un sommet des motifs triangulaires est en contact avec le plancher support, tandis que deux faces du motif forment des plans inclinés, s'étendant depuis le sommet jusqu'à une portion de la base de la sous-couche d'isolation phonique, positionnée à son épaisseur nominale.

Lorsque les motifs ont une forme rectangulaire, une première face plane des motifs rectangulaires est en contact avec le plancher support et s'étend dans la direction transversale, donc parallèlement à la première face lorsque la sous-couche d'isolation phonique est en position d'application. Une deuxième face plane et une troisième face plane, qui sont adjacentes à la première face plane, s'étendent dans la direction verticale, c'est-à-dire perpendiculairement à la première face plane. Cette deuxième face plane et cette troisième face plane s'étendent de la première face plane jusqu'à une portion de la base de la sous-couche d'isolation phonique, positionnée à son épaisseur nominale.

Lorsque les motifs ont une forme trapézoïdale, une première face plane des motifs trapézoïdaux est en contact avec le plancher support et s'étend dans la direction transversale, donc parallèlement à la première face lorsque la sous-couche d'isolation phonique est en position d'application. Une deuxième face inclinée et une troisième face inclinée, qui sont adjacentes à la première face plane, s'étendent de la première face plane jusqu'à une portion de la base de la sous-couche d'isolation phonique, positionnée à son épaisseur nominale.

Le terme « incliné » correspond ici à une inclinaison par rapport à la direction verticale et à la direction transversale.

Les motifs de forme triangulaire ou trapézoïdale ont une résistance à la compression accrue, tandis que les motifs de forme rectangulaire sont moins résistants à la compression. En effet, les motifs triangulaires et trapézoïdaux présentent des faces inclinées par rapport à la direction verticale, alors que les motifs rectangulaires présentent des faces planes qui s'étendent dans la direction verticale. En s'étendant dans la direction verticale, les faces planes sont plus sensibles à l'écrasement que si elles étaient inclinées par rapport à cette direction verticale.

Il convient de noter que la sous-couche d'isolation phonique peut comprendre des motifs d'un seul type, par exemple uniquement des motifs triangulaires, ou une alternance entre différents motifs, par exemple une succession de motifs rectangulaires et triangulaires.

Selon une caractéristique optionnelle de l'invention, la première face est recouverte d'un revêtement.

Le matériau choisi pour le revêtement peut posséder différentes qualités. Par exemple, lorsque l'on cherche à obtenir une sous-couche d'isolation phonique flexible, le matériau composant le revêtement doit avoir une flexibilité adéquate. Ce matériau peut également posséder d'autres qualités, comme être imperméable à l'air et à l'eau, afin d'assurer la protection du matériau isolant de la sous-couche d'isolation phonique durant son transport, son stockage et sa mise en œuvre. À titre d'exemples non limitatifs, plusieurs matériaux peuvent être envisagés pour cette application, notamment certains plastiques, comme le polypropylène, ou d'autres polymères synthétiques.

Selon une caractéristique optionnelle de l'invention, l'au moins une fente s'étend jusqu'à atteindre la première face.

Il en résulte qu'au niveau de la fente, il ne reste aucun matériau isolant de la sous-couche d'isolation phonique, et que la sous-couche d'isolation phonique est alors maintenue solidaire par le revêtement.

On comprend donc que, dans ce cas, la flexibilité de la sous-couche d'isolation phonique dépend uniquement de la flexibilité du revêtement, ce qui permet d'obtenir une meilleure flexibilité de la sous-couche d'isolation phonique et facilite ainsi l'enroulement de ladite sous-couche d'isolation thermique dans sa position de transport.

Selon une variante de l'invention, l'au moins une fente s'étend partiellement dans le matériau isolant sans atteindre la première face.

Il en résulte qu'au niveau de la fente, la sous-couche d'isolation phonique comprend une épaisseur résiduelle de matériau isolant.

Ainsi, dans ce cas, la flexibilité de la sous-couche d'isolation phonique dépend notamment de cette épaisseur résiduelle de matériau isolant au niveau de la fente. Cette épaisseur résiduelle permet entre autres d'améliorer la solidité de ladite sous-couche d'isolation thermique.

Selon une caractéristique optionnelle de l'invention, le matériau isolant de la sous-couche d'isolation phonique comporte des fibres minérales.

L'association des cavités d'isolation phonique formées dans la sous-couche d'isolation phonique et de la composition en fibres minérales du matériau isolant offre un compromis avantageux entre performances acoustiques et performances thermiques.

Selon un autre aspect de l'invention, un plancher flottant comprend un plancher support, une sous-couche d'isolation phonique tel que décrit dans le présent document ainsi qu'une couche de finition, la deuxième face de la sous-couche d'isolation phonique étant en contact avec le plancher support et la couche de finition étant disposée en contact de la première face.

Le plancher support peut être constitué de divers matériaux, tels que le bois, le béton, l'acier, l'aluminium, et doit être suffisamment solide pour accueillir une structure telle que le plancher flottant. La sous-couche d'isolation phonique est placée en recouvrement du plancher support, avec la deuxième face, et plus spécifiquement, les motifs de cette deuxième face en contact avec le plancher support.

La couche de finition est la couche visible du plancher flottant. Elle peut être constituée de divers matériaux, par exemple de la chape, du mortier, des plaques de plâtre ou du parquet. La couche de finition est placée en recouvrement de la sous-couche d'isolation phonique, en contact avec la première face. Ce contact peut être direct lorsque la sous-couche d'isolation phonique ne comprend pas de revêtement, ou indirect par l'intermédiaire du revêtement lorsque celle-ci en comprend un.

Selon une caractéristique optionnelle de l'invention, le pourcentage de contact surfacique entre la deuxième face et le plancher support est compris entre 20% et 80% lorsqu'une charge comprise entre 0 et 500 kg/m2 est supportée par la couche de finition.

Une charge comprise entre 0 et 200 kg/m2 correspond à une charge dite standard appliquée sur la couche de finition, tandis qu'une charge de 200 à 500 kg/m² correspond à une charge élevée appliquée sur la couche de finition.

Le pourcentage de contact surfacique correspond à une mesure de la surface de la deuxième face qui est en contact avec le plancher support, par rapport à une mesure de la surface totale de la deuxième face.

Il convient de noter que plus le pourcentage de contact surfacique est faible, plus la sous-couche d'isolation phonique comprend des cavités d'isolation phonique qui sont restées formées après la déformation sous charge de la sous-couche. Ainsi, plus le pourcentage de contact surfacique est faible, plus les ondes sonores sont atténuées et/ou ralenties par la sous-couche d'isolation phonique. Cependant, plus le pourcentage de contact surfacique est faible, moins la sous-couche d'isolation phonique est résistante à une pression exercée dans la direction verticale, et donc elle sera comprimée lorsqu'une pression est appliquée.

La gamme de 20 à 80 % résulte d'un compromis entre la recherche de l'effet acoustique d'atténuation des ondes sonores et la tenue mécanique de la sous-couche d'isolation lors de contraintes exercées dans la direction verticale.

Selon une caractéristique optionnelle de l'invention, le pourcentage de contact surfacique entre la deuxième face et le plancher support est compris entre 20% et 50% lorsqu'une charge comprise entre 0 et 200 kg/m2 est supportée par la couche de finition.

Selon une caractéristique optionnelle de l'invention, le pourcentage de contact surfacique entre la deuxième face et le plancher support est compris entre 40% et 80% lorsqu'une charge comprise entre 200 et 500 kg/m2 est supportée par la couche de finition.

L'invention concerne également un procédé de fabrication d'un plancher flottant tel que décrit précédemment, ledit procédé comprenant les étapes suivantes :
- une étape de pose du plancher support,
- une étape d'application de la deuxième face de la sous-couche d'isolation phonique sur le plancher support,
- une étape de mise en place de la couche de finition sur la première face de la sous-couche d'isolation phonique.

En outre, l'invention concerne également un procédé de fabrication d'une sous-couche d'isolation phonique tel que décrit dans le présent document, dans lequel la sous-couche d'isolation phonique est obtenue par découpe d'une plaque de matériau isolant, ledit procédé comprenant les étapes successives suivantes :
- Etape de fabrication de la plaque de matériau isolant dont l'épaisseur est supérieure à l'épaisseur nominale de la sous-couche d'isolation phonique voulue,
- Etape de découpe par une scie à ruban, un laser ou une scie manuelle de la plaque de matériau isolant afin de former au moins les motifs.

En ayant une épaisseur de la plaque de matériau isolant supérieure à l'épaisseur nominale de la sous-couche d'isolation phonique, cela permet, lors de l'étape de découpe, de former les motifs en retirant du matériau isolant. La matière retirée correspond ainsi aux cavités d'isolation phonique.

Préférentiellement, l'épaisseur de la plaque d'isolation phonique est égale à une épaisseur maximale de la sous-couche d'isolation phonique qui correspond à l'épaisseur de la sous-couche d'isolation phonique au niveau des motifs, et plus précisément à l'épaisseur au niveau de la partie des motifs qui est en contact avec le plancher support lors de la pose dans la position d'application. Plus particulièrement, pour un motif triangulaire, cela correspond au sommet précédemment décrit, et pour un motif rectangulaire ou trapézoïdal, cela correspond respectivement à la première face plane précédemment décrite.

Il convient de noter que ce procédé permet la fabrication d'une sous-couche d'isolation phonique sur une seule ligne de production, où la plaque de matériau isolant est fabriquée, puis découpée à l'aide d'une scie à ruban, d'un laser ou d'une scie manuelle pour former les motifs, ce qui permet ainsi d'obtenir un procédé de fabrication particulièrement efficace.

Selon une caractéristique optionnelle, l'étape de découpe par une scie à ruban, un laser ou une scie manuelle forme l'au moins une fente de la sous-couche d'isolation phonique.

Cette caractéristique permet d'éviter une étape supplémentaire où la ou les fentes seraient réalisées manuellement ou à l'aide d'une autre machine après la fabrication de la sous-couche d'isolation phonique. Au lieu de cela, la ou les fentes sont fabriquées directement dans la ligne de production.

Selon une caractéristique optionnelle, l'étape de fabrication d'une plaque de matériau isolant produit une plaque de matériau isolant d'une épaisseur permettant de former deux sous-couches d'isolation phonique lors de l'étape de découpe, les deux sous-couches d'isolation phoniques formées étant complémentaires.

Le procédé selon l'invention permet ainsi, à partir d'une seule plaque de matériau isolant, de former deux sous-couches d'isolation phonique. On comprend que lors de l'étape de fente, la scie à ruban, le laser ou la scie manuelle coupe dans le matériau isolant de manière à former des motifs complémentaires dans chacune des sous-couches d'isolation phonique formées. Grâce à ce procédé, la fabrication des sous-couches d'isolation phonique est encore plus efficace.

Par complémentaires, on entend que si l'on superpose les deux sous-couches d'isolation phonique, avec la deuxième face de l'une des sous-couches d'isolation phonique en contact avec la deuxième face de l'autre des sous-couches d'isolation phonique, les motifs de l'une des sous-couches d'isolation phonique viendront remplir les cavités d'isolation phonique de l'autre des sous-couches d'isolation phonique sur laquelle elle est plaquée. Dans une alternative de l'invention, les motifs de la sous-couche d'isolation phonique peuvent également être générés par un processus de formage thermique effectué dans une étuve.

D'autres caractéristiques, détails et avantages de l'invention ressortiront plus clairement à la lecture de la description qui suit d'une part, et d'exemples de réalisation donnés à titre indicatif et non limitatif en référence aux dessins annexés d'autre part, sur lesquels :
[Fig. 1] est une vue latérale d'un plancher flottant, comprenant une sous-couche d'isolation phonique selon un premier mode de réalisation de l'invention et dans une position d'application ;
[Fig. 2] est une vue latérale de la sous-couche d'isolation phonique isolée selon le premier mode de réalisation de l'invention en cours de pliage pour prendre une position de transport ;
[Fig. 3] est une première vue latérale du plancher flottant comprenant une sous-couche d'isolation phonique selon un deuxième mode de réalisation de l'invention et dans une position d'application, qui illustre le plancher flottant 1 lorsqu'il est soumis à une pression comprise entre 0 et 200 kg/m² ;
[Fig. 4] est une deuxième vue latérale du plancher flottant comprenant la sous-couche d'isolation phonique selon la deuxième mode de réalisation de l'invention et dans une position d'application, qui illustre le plancher flottant 1 lorsqu'il est soumis à une pression supérieure à 500 kg/m².

Les caractéristiques et les variantes de l'invention peuvent être associées les unes avec les autres, selon diverses combinaisons, dans la mesure où elles ne sont pas incompatibles ou exclusives les unes par rapport aux autres. On pourra notamment imaginer des variantes de l'invention ne comprenant qu'une sélection de caractéristiques décrites par la suite de manière isolée des autres caractéristiques décrites, si cette sélection de caractéristiques est suffisante pour conférer un avantage technique et/ou pour différencier l'invention par rapport à l'état de la technique antérieure.

Sur les figures, les éléments communs à plusieurs figures conservent la même référence.

La Figure 1 est une vue latérale d'un plancher flottant 1, comprenant une sous-couche d'isolation phonique 2 selon un premier mode de réalisation de l'invention.

Le plancher flottant 1 est constitué de plusieurs couches, notamment la sous-couche d'isolation phonique 2, un plancher support 4 et une couche de finition 6.

Afin de former le plancher flottant 1, la sous-couche d'isolation phonique 2 est agencée entre le plancher support 4 et la couche de finition 6.

Plus particulièrement, le plancher support 4 constitue la base du plancher flottant 1, sur laquelle reposent les autres couches. La sous-couche d'isolation phonique 2 est ainsi placée sur le plancher support 4, tandis que la couche de finition 6 est disposée sur la sous-couche d'isolation phonique 2. En d'autres termes, la sous-couche d'isolation phonique 2 est appliquée en recouvrement du plancher support 4, et la couche de finition 6 est appliquée en recouvrement de la sous-couche d'isolation phonique 2.

La sous-couche d'isolation phonique 2 est fabriquée à partir d'un matériau isolant. À titre d'exemple non limitatif, des matériaux tels que les fibres minérales comme la laine de verre ou la laine de roche, les fibres synthétiques comme le polyester ou le polyuréthane, les fibres végétales comme le chanvre, le bois ou le lin, ou encore les fibres animales comme la laine de mouton peuvent être utilisés.

Par ailleurs, les mousses élastomériques, telles que le polyuréthane (PU), le polystyrène expansé (PSE) et le polystyrène extrudé (XPS), peuvent être également utilisés.

La sous-couche d'isolation phonique 2 est ici représentée dans une position d'application, qui correspond à une position où ladite sous-couche d'isolation phonique 2 est déroulée afin d'être appliquée sur une surface plane, telle que le plancher support 4. Il convient de noter que la sous-couche d'isolation phonique 2 est également configurée pour pouvoir prendre une position de transport, dans laquelle la sous-couche d'isolation phonique 2 est enroulée sur elle-même.

Cette sous-couche d'isolation phonique 2 comprend une première face 8 et une deuxième face 10, opposée à la première face 8. Lorsque la sous-couche d'isolation phonique 2 est en position d'application et assemblée au sein du plancher flottant 1, la première face 8 est en contact direct ou indirect avec la couche de finition 6, tandis que la deuxième face 10 est en contact avec le plancher support 4. En position de transport, la sous-couche d'isolation phonique 2 est enroulée de sorte que la première face 8 soit orientée vers l'intérieur de l'enroulement, et que la deuxième face 10 soit orientée vers l'extérieur de l'enroulement.

Dans ce mode de réalisation, la première face 8 est recouverte d'un revêtement 12 fabriqué dans un matériau suffisamment flexible pour permettre l'enroulement de la sous-couche d'isolation phonique 2 dans la position de transport.

Le revêtement 12 peut également être étanche à l'air et à l'eau afin de protéger le matériau isolant de la sous-couche d'isolation phonique 2 contre l'humidité et d'autres agressions extérieures durant le transport et le stockage. À cette fin, divers matériaux peuvent être envisagés, tels que certains plastiques, comme le polypropylène, ou d'autres types de polymères synthétiques.

Dans ce premier mode de réalisation, le revêtement 12 de la première face 8 est la partie de la sous-couche d'isolation phonique 2 qui est en contact avec la couche de finition 6, la première face 8 étant ainsi en contact indirect avec la couche de finition 6, via ce revêtement 12.

La couche de finition 6 est la partie du plancher flottant 1 sur laquelle des charges peuvent être posées, par exemple du mobilier ou des équipements. Ladite couche de finition 6 comprend une surface visible 14, qui est la surface perçue par une personne se trouvant dans la pièce où le plancher flottant 1 est installé, et sur laquelle des charges peuvent être déposées. La couche de finition 6 comporte également une surface de contact 16, qui est la face de la couche de finition 6 en contact avec la sous-couche d'isolation phonique 2, plus précisément ici en contact avec le revêtement 12 recouvrant la première face 8 de la sous-couche d'isolation phonique 2. Divers matériaux peuvent constituer la couche de finition 6, tels que, à titre d'exemples non limitatifs, le bois, le parquet, le béton, le plâtre, le carrelage, la pierre, le liège, le bambou, l'acier ou l'aluminium.

La deuxième face 10 présente dans la position d'application, lorsqu'aucun effort n'est appliqué sur la sous-couche d'isolation phonique 2, un profil accidenté avec une pluralité de motifs 18 formée dans ladite sous-couche d'isolation phonique 2. Ces motifs 18 sont définis par rapport à une épaisseur nominale E de la sous-couche d'isolation phonique 2, représentée par la ligne en pointillés E sur les figures. Il convient de noter que l'épaisseur de la sous-couche d'isolation phonique 2 correspond à une mesure prise dans une direction verticale V, la direction verticale V étant perpendiculaire au plancher support 4 et à la couche de finition 6.

Les motifs 18 forment une augmentation locale de l'épaisseur de la sous-couche d'isolation phonique 2 par rapport à son épaisseur nominale E. En outre, les motifs 18 sont configurés pour former entre eux, dans la position d'application de la sous-couche d'isolation phonique 2, des cavités d'isolation phonique 19. En d'autres termes, deux motifs 18 adjacents sont séparés entre eux par une cavité d'isolation phonique 19. Ces cavités d'isolation phonique 19 sont des espaces vides non remplis de matériau isolant, pouvant contenir, un vide, un gaz ou un mélange de gaz, tel que de l'air.

Il convient de noter que les cavités d'isolation phonique sont formées dans la position d'application de la sous-couche d'isolation phonique, au moins dans une configuration où est exercée sur le plancher flottant une pression ne déformant que peu ou pas la sous-couche d'isolation phonique par rapport à sa configuration lors de l'assemblage du plancher flottant. La forme et la dimension de ces cavités d'isolation phonique peuvent être amenées à se modifier en fonction de la pression appliquée sur le plancher flottant, étant entendu que la sous-couche d'isolation phonique conserve une forme sensiblement plane, en prise entre le plancher support 4 et la couche de finition 6.

La sous-couche d'isolation phonique 2 comprend également au moins une fente 20 débouchant dans au moins une des cavités d'isolation phonique 19 et s'étendant dans le matériau isolant en direction de la première face 8. Autrement dit, au moins une fente 20 débouche dans une cavité d'isolation phonique 19 séparant deux motifs 18 adjacents entre eux. Il convient de noter que, dans ce mode de réalisation, une unique fente 20 débouche dans chaque cavité d'isolation phonique 19.

Les fentes 20 s'étendent dans le matériau isolant en direction de la première face 8 en débouchant dans les cavités d'isolation phonique 19 et donc en débouchant par la deuxième face 10. Ces fentes 20 peuvent s'étendre dans le matériau isolant de la sous-couche d'isolation phonique 2 jusqu'à la première face 8 ou s'étendre partiellement dans le matériau isolant de la sous-couche d'isolation phonique 2 sans atteindre ladite première face 8. Dans ce mode de réalisation, les fentes 20 s'étendent jusqu'à la première face 8.

Il convient de noter que lorsque les fentes 20 atteignent la première face 8, celle-ci comporte un revêtement 12. En effet, en l'absence de revêtement 12, lorsque les fentes 20 atteignent la première face 8, la sous-couche d'isolation phonique 2 est découpée en plusieurs parties indépendantes entre elles. Le revêtement 12 a donc également pour rôle d'assurer l'unité de la sous-couche d'isolation phonique 2.

Les fentes 20 sont également définies par rapport à l'épaisseur nominale E de la sous-couche d'isolation phonique 2, en formant une réduction locale de l'épaisseur de la sous-couche d'isolation phonique 2 par rapport à son épaisseur nominale E. Lorsque les fentes 20 s'étendent dans la sous-couche d'isolation phonique 2 jusqu'à la première face 8, elles forment une réduction locale de l'épaisseur de la sous-couche d'isolation phonique 2, de sorte qu'au niveau des fentes 20, l'épaisseur est sensiblement nulle. Lorsque les fentes 20 s'étendent dans la sous-couche d'isolation phonique 2 sans atteindre la première face 8, elles forment une réduction locale de l'épaisseur de la sous-couche d'isolation phonique 2, de sorte qu'au niveau des fentes 20, la sous-couche d'isolation phonique 2 comporte une épaisseur résiduelle, inférieure à l'épaisseur nominale E.

Dans ce mode de réalisation, les motifs 18 ont une forme triangulaire et comportent un sommet 22, qui est la partie des motifs 18 où l'augmentation locale de l'épaisseur est la plus importante par rapport à l'épaisseur nominale E de la sous-couche d'isolation phonique 2. Le sommet 22 correspond donc à la zone de la sous-couche d'isolation phonique 2 où son épaisseur est maximale.

Ici, les motifs 18 sont réguliers, c'est-à-dire que chacun des motifs 18 forme une augmentation locale de l'épaisseur de la sous-couche d'isolation phonique 2 qui est sensiblement similaire d'un motif 18 à l'autre. Ainsi, au niveau de chaque sommet 22, l'augmentation locale de l'épaisseur est équivalente pour tous les motifs 18.

Dans d'autres modes de réalisation, les motifs 18 pourraient être irréguliers, ce qui entraînerait des variations dans l'augmentation locale de l'épaisseur de la sous-couche d'isolation phonique 2 par les différents motifs 18. Ainsi, la sous-couche d'isolation phonique 2 pourrait présenter des épaisseurs différentes d'un sommet 22 à l'autre.

Les motifs 18 comportent une première face inclinée 28 et une deuxième face inclinée 30 formant des plans inclinés depuis le sommet 22 jusqu'à une portion de base de la sous-couche d'isolation 2 qui correspond à l'épaisseur nominale.

Cette forme des motifs 18 permet donc d'assurer une variation de l'épaisseur de la sous-couche d'isolation phonique 2 selon un modèle régulier, où l'épaisseur atteint son maximum au niveau du sommet 22 et revient à l'épaisseur nominale E grâce à la première face inclinée 28 et à la deuxième face inclinée 30.

Les fentes 20 sont réalisées dans la sous-couche d'isolation phonique 2 à la jonction des faces inclinées 28, 30 de deux motifs 18 adjacents afin de déboucher par la deuxième face 10 dans les cavités d'isolation phonique 19.

Les sommets 22 des motifs 18, qui correspondent aux parties de la sous-couche d'isolation phonique 2 où l'augmentation locale de l'épaisseur est la plus importante, sont donc les premières parties de la sous-couche d'isolation phonique 2 à entrer en contact avec une surface lors de la pose de la deuxième face 10 contre cette surface. Par exemple, dans le cas d'un plancher flottant 1, lorsque la deuxième face 10 de la sous-couche d'isolation phonique 2 est posée contre le plancher support 4, ce sont les sommets 22 des motifs 18 qui entrent en premier en contact avec le plancher support 4.

Il convient de noter que, puisque dans ce mode de réalisation les motifs 18 sont réguliers, les sommets 22 de ces motifs 18 sont tous en contact avec le plancher support 4 lors de la pose de la sous-couche d'isolation phonique 2 contre ce plancher support 4.

Le plancher support 4 est l'élément porteur de l'ensemble de la structure du plancher flottant 1. Il doit donc être suffisamment solide pour supporter le poids total du plancher flottant 1, ainsi que les charges potentielles qui pourraient y être appliquées. Il peut être fabriqué à partir de matériaux comme le bois, le béton, l'acier ou encore l'aluminium. Comme mentionné précédemment, le plancher support 4 est en contact avec la deuxième face 10 de la sous-couche d'isolation phonique 2, par les sommets 22 des motifs 18. Pour cela, le plancher support 4 comprend donc une face de contact 32 en contact avec les sommets 22 des motifs 18.

En étant en contact avec la face de contact 32 du plancher support 4, les cavités d'isolation phonique 19 sont alors délimitées à la fois par le plancher support 4 et par la deuxième face 10 de la sous-couche d'isolation phonique 2. Plus précisément, les cavités d'isolation phonique 19 sont délimitées par la face de contact 32 du plancher support 4, par la première face inclinée 28 d'un motif 18, et par la deuxième face inclinée 30 d'un motif 18 adjacent.

Les cavités d'isolation phonique 19, en ne contenant pas de matériau isolant, ralentissent la propagation des ondes, et notamment la propagation des ondes sonores. Pour cela, elles exploitent l'effet du gaz ou du vide présent dans ces cavités d'isolation phonique 19 pour diminuer la vitesse de propagation des ondes. En effet, les ondes sonores se déplacent plus lentement dans le gaz ou le vide que dans les matériaux solides. Ainsi, les cavités d'isolation phonique 19 agissent comme des zones de dispersion, réduisant l'énergie et la vitesse des ondes, ce qui entraîne une atténuation sonore.

La présence des cavités d'isolation phonique permet également d'augmenter une rugosité de surface de la sous-couche d'isolation phonique, ce qui a pour effet de réduire une raideur équivalente en compression de cette sous-couche. Cette diminution de la raideur équivalente en compression contribue également à ralentir la propagation des ondes sonores à travers la sous-couche d'isolation phonique.

À titre d'exemple, lorsqu'un objet tombe sur la couche de finition 6, les ondes sonores se propagent à travers celle-ci et sont ensuite transmises de la couche de finition 6 à la sous-couche d'isolation phonique 2, en passant par le revêtement 12 et la première face 8. À ce stade, les ondes sonores sont peu ou pas atténuées. L'onde sonore traverse ensuite la sous-couche d'isolation phonique 2, de la première face 8 à la deuxième face 10, avant d'être transmise au plancher support 4.

Le matériau de la sous-couche d'isolation phonique 2, qu'il s'agisse par exemple de laine de verre ou de fibre de bois, participe également à l'atténuation des ondes sonores en raison de ses propriétés intrinsèques d'isolation phonique.

Une propriété intrinsèque de la sous-couche d'isolation phonique est notamment sa raideur dynamique, exprimée en N/m³, qui est déterminée par le module d'Young du matériau divisé par l'épaisseur de ladite sous-couche d'isolation phonique.

Par ailleurs, en traversant la sous-couche d'isolation phonique 2 selon l'invention, l'onde sonore doit passer par les cavités d'isolation phonique 19. En traversant ces cavités d'isolation phonique 19, les ondes sonores sont fortement atténuées en raison de l'absence de matériau.

Ainsi, la sous-couche d'isolation phonique 2 réduit les ondes sonores à la fois par l'effet de son matériau isolant et par l'effet de ses cavités d'isolation phonique 19. En conséquence, lorsque les ondes sonores atteignent le plancher support 4, elles sont suffisamment faibles pour ne pas se propager, ou peu, à travers celui-ci, de sorte qu'une personne de l'autre côté du plancher support 4 percevra une réduction significative du bruit.

Les fentes 20, selon certains paramètres tels que leur forme et leur dimensionnement, peuvent avoir différents effets. Pour faciliter l'enroulement de la sous-couche d'isolation phonique 2 dans sa position de transport, un des paramètres à prendre en compte est la profondeur des fentes 20, c'est-à-dire la réduction locale de l'épaisseur de la sous-couche d'isolation phonique 2 au niveau des fentes 20. Plus les fentes 20 réduisent cette épaisseur, plus la sous-couche d'isolation phonique 2 est flexible, ce qui permet ainsi un bon enroulement. Pour obtenir une flexibilité maximale, les fentes 20 peuvent notamment s'étendre jusqu'à la première face 8, comme illustré dans le premier mode de réalisation sur la figure 1, de sorte que la flexibilité repose uniquement sur le revêtement 12, et non sur le matériau isolant de la sous-couche d'isolation phonique 2.

Un autre paramètre de la sous-couche d'isolation phonique 2 est la largeur des fentes 20. Cette largeur correspond à une mesure dans la direction transversale T, cette direction transversale T étant perpendiculaire à la direction verticale V, et s'étendant, dans ce mode de réalisation, d'un sommet 22 d'un motif 18 à un sommet 22 d'un motif 18 adjacent. La largeur correspond, dans ce mode de réalisation, à la distance séparant la première face inclinée 28 d'un motif 18 de la deuxième face inclinée 30 d'un motif 18 adjacent au niveau de l'épaisseur nominale E de la sous-couche d'isolation phonique 2.

La largeur des fentes 20 n'a que peu ou pas d'effet sur l'enroulement de la sous-couche d'isolation phonique 2 dans sa position de transport, mais peut avoir d'autres effets qui seront détaillés dans la description du deuxième mode de réalisation. À titre d'exemple non limitatif, dans ce mode de réalisation, la largeur des fentes 20 peut notamment être comprise entre 2 et 50 mm, et de préférence comprise entre 5 et 20 mm.

La Figure 2 est une vue latérale de la sous-couche d'isolation phonique 2 isolée selon le premier mode de réalisation de l'invention.

Sur cette figure, la sous-couche d'isolation phonique 2 est représentée isolée du plancher flottant 1 et est légèrement pliée afin d'illustrer son comportement sous l'effet d'une contrainte en flexion et de montrer l'influence des fentes 20 sur la flexibilité de la sous-couche d'isolation phonique 2. La sous-couche d'isolation phonique 2 est ainsi montrée dans une position intermédiaire entre sa position d'application et sa position de transport, où ladite sous-couche est en cours de pliage pour adopter la position de transport.

Dans le premier mode de réalisation, puisque les fentes 20 s'étendent jusqu'à la première face 8 et que les motifs 18 ne sont pas reliés par le matériau isolant de la sous-couche d'isolation phonique 2, mais uniquement par le revêtement 12, la flexion de la sous-couche d'isolation phonique 2 repose majoritairement sur le revêtement 12 appliqué sur la première face 8. En d'autres termes, dans ce premier mode de réalisation, la flexibilité est donc essentiellement due à la déformation du revêtement 12.

Il convient de noter que dans d'autres modes de réalisation de l'invention et comme mentionné précédemment, les fentes 20 peuvent s'étendre dans le matériau isolant de la sous-couche d'isolation phonique 2 en direction de la première face 8 sans l'atteindre. Dans ce cas, la sous-couche d'isolation phonique 2 peut ou non comprendre un revêtement 12. Ainsi, les motifs 18 peuvent être reliés soit par le revêtement 12 et l'épaisseur résiduelle de matériau isolant de la sous-couche d'isolation phonique 2 au niveau des fentes 20, soit uniquement par cette épaisseur résiduelle.

Par conséquent, lorsque les fentes 20 s'étendent dans le matériau isolant sans atteindre la première face 8 et que la première face 8 comprend un revêtement 12, la flexibilité dépend à la fois du revêtement 12 et de l'épaisseur résiduelle de matériau isolant.

Lorsque la première face 8 ne comporte pas de revêtement 12 et que les fentes 20 s'étendent en direction de cette face sans l'atteindre, la flexibilité de ladite sous-couche d'isolation phonique 2 repose uniquement sur celle de l'épaisseur résiduelle de matériau isolant.

La Figure 3 est une première vue latérale du plancher flottant 1 comprenant une sous-couche d'isolation phonique 2 selon un deuxième mode de réalisation de l'invention, qui illustre le plancher flottant 1 lorsqu'il est soumis à une pression comprise entre 0 et 200 kg/m².

L'unique différence de ce plancher flottant 1 par rapport à ce qui a été précédemment décrit réside dans l'utilisation d'une sous-couche d'isolation phonique 2 selon un deuxième mode de réalisation. Le plancher flottant 1 comprend donc également un plancher support 4 et une couche de finition 6.

La sous-couche d'isolation phonique 2 selon ce deuxième mode de réalisation est composée d'un matériau isolant et comporte une première face 8 sur laquelle est appliquée un revêtement 12, et une deuxième face 10 opposée à la première face 8. Le matériau isolant peut être similaire à celui employé dans la sous-couche d'isolation phonique 2 du premier mode de réalisation, et peut notamment comprendre des fibres végétales, minérales, synthétiques ou animales.

La deuxième face 10 présente également des motifs 18 augmentant l'épaisseur de la sous-couche d'isolation phonique 2 par rapport à son épaisseur nominale E, et des fentes 20 réduisant l'épaisseur de la sous-couche d'isolation phonique 2 par rapport à son épaisseur nominale E.

Dans ce deuxième mode de réalisation, les motifs 18 sont espacés les uns des autres, contrairement au premier mode de réalisation où les motifs 18 sont contigus. À titre d'exemple non limitatif, les motifs 18 de ce deuxième mode de réalisation sont espacés entre eux d'une distance comprise entre 15 et 150 mm.

Afin d'être espacés entre eux, les motifs 18 sont, séparés à la fois par au moins une fente 20, mais également par une zone plane 36 de la deuxième face 10. La zone plane 36 est une zone de la deuxième face 10 de la sous-couche d'isolation phonique 2 où l'épaisseur de ladite sous-couche d'isolation phonique 2 est sensiblement égale à l'épaisseur nominale E de ladite sous-couche d'isolation phonique 2. Cette zone plane 36 s'étend dans la direction transversale T, c'est-à-dire parallèlement à la première face 8.

Il convient également de noter que, dans ce deuxième mode de réalisation, les motifs 18 sont de forme rectangulaire, tandis que, dans le premier mode de réalisation, les motifs 18 sont de forme triangulaire.

Les motifs 18, lorsqu'ils sont de forme rectangulaire, comprennent une première face plane 38 s'étendant dans la direction transversale T lorsque la sous-couche d'isolation phonique 2 est en position d'application, une deuxième face plane 40 s'étendant dans la direction verticale V lorsque la sous-couche d'isolation phonique 2 est dans la position d'application, et une troisième face plane 42 s'étendant dans la direction verticale V lorsque la sous-couche d'isolation phonique 2 est dans la position d'application.

Il convient de noter que la première face plane 38 est la face des motifs 18 où l'augmentation de l'épaisseur locale de la sous-couche d'isolation phonique 2 est la plus importante par rapport à l'épaisseur nominale E.

La deuxième face plane 40 et la troisième face plane 42 sont, quant à elles, des faces des motifs 18 s'étendant de la première face plane 38 à l'épaisseur nominale E.

Dans ce deuxième mode de réalisation, deux fentes 20 débouchent dans chaque cavité d'isolation phonique 19. Ces fentes 20 s'étendent dans le matériau isolant en direction de la première face 8, sans toutefois l'atteindre, laissant ainsi une épaisseur résiduelle, notée R sur la figure 3, de matériau isolant au niveau des fentes 20.

Il convient de noter que, puisqu'il y a une épaisseur résiduelle R de matériau isolant au niveau des fentes 20, la flexibilité de la sous-couche d'isolation phonique 2 ne dépend pas uniquement de la flexibilité du revêtement 12 comme dans le premier mode de réalisation, mais dépend également de la flexibilité de l'épaisseur résiduelle R du matériau isolant.

La sous-couche d'isolation phonique 2 comprend plus particulièrement une première fente 20A réalisée entre la troisième face plane 42 d'un motif 18 et la zone plane 36, ainsi qu'une deuxième fente 20B réalisée entre la deuxième face plane 40 d'un motif 18 adjacent et ladite zone plane 36.

En d'autres termes, on trouve successivement, un motif 18, une première fente 20A, une zone plane 36, une deuxième fente 20B, puis le motif 18 adjacent. La deuxième face 10 présente donc une alternance régulière de ces éléments : un motif 18, une première fente 20A, une zone plane 36 et une deuxième fente 20B.

Lorsque la sous-couche d'isolation phonique 2 selon ce deuxième mode de réalisation, est en position d'application et que sa deuxième face 10 est disposée en contact avec une surface, la première face plane 38 de chacun des motifs 18, est donc la partie de la sous-couche d'isolation phonique 2 en contact avec ladite surface.

Lorsqu'une pression comprise entre 0 et 200 kg/m² est appliquée sur le plancher flottant 1, comme c'est le cas sur cette figure 3, la sous-couche d'isolation phonique 2 subit peu ou pas d'écrasement. La première face plane 38 des motifs 18 est alors la partie de la première face 8 en contact avec la face de contact 32 du plancher support 4.

Les cavités d'isolation phonique 19 de la sous-couche d'isolation phonique 2 sont alors délimitées par la face de contact 32 du plancher support 4, par la deuxième face plane 40 d'un motif 18, par la première fente 20A et la deuxième fente 20B, par la zone plane 36, et par la troisième face plane 42 d'un motif 18 adjacent.

Les fentes 20 ont, dans ce mode de réalisation, une largeur comprise entre 2 et 50 mm, et de préférence entre 5 et 20 mm. Ces valeurs de largeur permettent de conserver des cavités d'isolation phonique 19 lorsqu'une pression importante est appliquée sur le plancher flottant 1, comme cela sera décrit dans la suite de la description. Une pression importante correspond à une pression sur le plancher flottant 1 supérieure à 500 kg/m².

La Figure 4 est une deuxième vue latérale du plancher flottant 1 comprenant la sous-couche d'isolation phonique 2 selon la deuxième mode de réalisation de l'invention, qui illustre le plancher flottant 1 lorsqu'il est soumis à une pression supérieure à 500 kg/m².

Dans cette situation, la sous-couche d'isolation phonique 2 s'écrase, et plus particulièrement, les motifs 18 s'écrasent sous la pression jusqu'à ce que les zones planes entrent en contact avec le plancher support 4. Le pourcentage de contact surfacique de la deuxième face 10 de la sous-couche d'isolation phonique 2 avec le plancher support 4 augmente alors, ce qui a pour effet d'améliorer la résistance du plancher flottant 1 à des pressions importantes.

Il convient de noter, comme illustré sur la figure 4, que lorsque les motifs 18 se compriment sous la pression, le matériau des motifs se déforme et peut s'étaler sur le plancher support 4.

En d'autres termes, lorsque le plancher flottant 1 est soumis à une pression supérieure à 500 kg/m², ce n'est plus seulement la première face plane 38 des motifs 18 qui est en contact avec la face de contact 32 du plancher support 4. En effet, dans ce cas, la face de contact 32 du plancher support 4 entre en contact non seulement avec la première face plane 38 des motifs 18, mais aussi avec la zone plane 36.

Ce contact accru entre la zone plane 36 et le plancher support 4 réduit les cavités d'isolation phonique 19 à l'espace vide formé uniquement par les fentes 20. Sous une telle pression, les cavités d'isolation phonique 19 ne sont donc plus délimitées par les motifs 18, mais elles sont uniquement formées par les fentes 20.

Comme mentionné précédemment, les fentes 20 de ce mode de réalisation présentent préférentiellement une largeur comprise entre 5 et 20 mm. La valeur minimale de 5 mm permet de préserver les cavités d'isolation phonique 19 même lorsque la pression dépasse 500 kg/m², puisque si la largeur est inférieure, les fentes 20 risquent d'être complètement obstruées en raison de la déformation et de l'étalement des motifs 18 sur le plancher support 4. La valeur maximale de 20 mm permet d'éviter une fragilisation excessive de la sous-couche d'isolation phonique 2, car une largeur trop importante pourrait l'affaiblir.

L'invention concerne également un procédé de fabrication d'une sous-couche d'isolation phonique 2 dans lequel ladite sous-couche d'isolation phonique 2 est obtenue par découpe d'une plaque de matériau isolant. La fabrication des sous-couches d'isolation phonique 1 selon l'invention se déroule en deux étapes consécutives.

La première étape consiste à fabriquer une plaque de matériau isolant dont l'épaisseur est supérieure à l'épaisseur nominale requise pour la sous-couche d'isolation phonique 2.

Plus particulièrement, la plaque de matériau isolant peut avoir une épaisseur au moins égale à une épaisseur maximale de la sous-couche d'isolation phonique 2, ce qui signifie que l'épaisseur de la plaque de matériau isolant produit durant cette étape peut correspondre à l'épaisseur au niveau des sommets 22 des motifs 18 dans le cas de la sous-couche d'isolation phonique 2 selon le premier mode de réalisation, ou à l'épaisseur au niveau de la première face plane 38 des motifs 18 dans le cas de la sous-couche d'isolation phonique 2 selon le deuxième mode de réalisation. Les sommets 22 ou les premières faces planes 38 des motifs 18 représentent en effet les zones de la sous-couche d'isolation phonique 2 où l'épaisseur est la plus importante.

La deuxième étape consiste à découper la plaque de matériau isolant à l'aide d'une scie à ruban, d'un laser ou d'une scie manuelle afin de former les motifs 18 sur la deuxième face 10 de la sous-couche d'isolation phonique 2.

Cette découpe peut être réalisée par une machine automatisée qui contrôle les paramètres de découpe, permettant ainsi de former différents motifs 18. Il convient de noter que la première étape et la deuxième étape peuvent être effectuées successivement sur une même ligne de production, où la plaque de matériau isolant est d'abord fabriquée puis découpée par la scie à ruban, le laser ou la scie manuelle. Cela permet de simplifier et d'optimiser la production des sous-couches d'isolation phonique selon l'invention.

Optionnellement, la découpe à la scie à ruban, au laser ou à la scie manuelle peut également former les fentes 20 en plus des motifs 18, simplifiant encore davantage le processus de fabrication.

Alternativement, les fentes 20 peuvent être réalisées dans une troisième étape distincte, soit manuellement, soit à l'aide d'une machine.

Le procédé de fabrication peut également permettre de produire plusieurs sous-couches d'isolation phonique 2 simultanément, par exemple deux sous-couches d'isolation phonique 2. Pour cela, lors de la première étape, la plaque de matériau isolant doit être fabriquée avec une épaisseur suffisante pour former deux sous-couches d'isolation phonique 2 lors de l'étape de découpe.

Lors de cette découpe, la scie à ruban, le laser ou la scie manuelle crée des motifs 18 complémentaires entre eux sur chacune des sous-couches d'isolation phonique 2. Cela signifie que lorsque les deuxièmes faces des sous-couches d'isolation phonique sont en contact, les motifs 18 de l'une s'imbriquent dans les cavités d'isolation phonique 19 de l'autre. À l'issue de cette étape, deux sous-couches d'isolation phonique sont produites à partir d'une seule plaque de matériau isolant, en seulement deux étapes et dans un même procédé.

La présente invention propose ainsi une sous-couche d'isolation phonique pouvant adopter deux positions : une position d'application et une position de transport. Cette sous-couche d'isolation phonique comprend des motifs et des fentes, les motifs permettant de former des cavités d'isolation phonique lorsque ladite sous-couche d'isolation phonique est posée sur une surface dans sa position d'application. Les fentes, quant à elles, facilitent l'enroulement de la sous-couche d'isolation phonique dans sa position de transport et/ou permettent de maintenir les cavités d'isolation phonique même lorsqu'une pression importante est appliquée sur ladite sous-couche d'isolation phonique.

La présente invention ne saurait toutefois se limiter aux moyens et configurations décrits et illustrés ici et elle s'étend également à tout moyen et toute configuration équivalente ainsi qu'à toute combinaison techniquement opérante de tels moyens.

## Revendications

1. Sous-couche d'isolation phonique (2) en matériau isolant configurée pour prendre une position de transport dans laquelle la sous-couche d'isolation phonique (2) est enroulée sur elle-même et pour prendre une position d'application dans laquelle la sous-couche d'isolation phonique (2) est positionnée sur un plancher support (4), ladite sous-couche d'isolation phonique (2) comprenant une première face (8) et une deuxième face (10) opposée à la première face (8) et destinée à être en contact du plancher support (4), **caractérisée en ce que** ladite deuxième face (10) comprend des motifs (18) configurés pour former entre eux, dans la position d'application de la sous-couche d'isolation phonique (2), des cavités d'isolation phonique (19), la sous-couche d'isolation phonique (2) comprenant au moins une fente (20) débouchant dans au moins une des cavités d'isolation phonique (19) et s'étendant dans le matériau isolant en direction de la première face (8).

2. Sous-couche d'isolation phonique (2) selon la revendication 1, dans laquelle les motifs (18) et l'au moins une fente (20) sont définis par rapport à une épaisseur nominale (E) de la sous-couche d'isolation phonique (2) lorsque celle-ci est dans la position d'application, les motifs (18) augmentant localement l'épaisseur de la sous-couche d'isolation phonique (2) par rapport à l'épaisseur nominale (E) tandis que l'au moins une fente (20) réduit localement l'épaisseur de la sous-couche d'isolation phonique (2) par rapport à cette épaisseur nominale (E).

3. Sous-couche d'isolation phonique (2) selon la revendication 2 comprenant une première fente (20, 20A) et une deuxième fente (20, 20B) débouchant dans une même cavité d'isolation phonique (19).

4. Sous-couche d'isolation phonique (2) selon l'une quelconque des revendications 1 à 3, dans laquelle les motifs (18) ont une forme triangulaire, rectangulaire, sinusoïdale ou trapézoïdale.

5. Sous-couche d'isolation phonique (2) selon l'une quelconque des revendications 1 à 4, dans laquelle la première face (8) est recouverte d'un revêtement (12).

6. Sous-couche d'isolation phonique (2) selon la revendication 5, dans laquelle l'au moins une fente (20) s'étend jusqu'à atteindre la première face (8).

7. Sous-couche d'isolation phonique (2) selon l'une quelconque des revendications 1 à 5, dans laquelle l'au moins une fente (20) s'étend partiellement dans le matériau isolant sans atteindre la première face (8).

8. Sous-couche d'isolation phonique (2) selon l'une quelconque des revendications 1 à 6, dans laquelle le matériau isolant de ladite sous-couche d'isolation phonique (2) comporte des fibres minérales.

9. Plancher flottant (1) comprenant un plancher support (4), une sous-couche d'isolation phonique (2) selon l'une quelconque des revendications 1 à 8, ainsi qu'une couche de finition (6), la deuxième face (10) de la sous-couche d'isolation phonique (2) étant en contact avec le plancher support (4) et la couche de finition (6) étant disposée en contact de la première face (8).

10. Plancher flottant (1) selon la revendication 9, dans lequel le pourcentage de contact surfacique entre la deuxième face (10) et le plancher support (4) est compris entre 20% et 80% lorsqu'une charge comprise entre 0 et 500 kg/m2 est supportée par la couche de finition (6).

11. Procédé de fabrication d'une sous-couche d'isolation phonique (2) selon l'une quelconque des revendications 1 à 8, dans lequel la sous-couche d'isolation phonique (2) est obtenue par découpe d'une plaque de matériau isolant, ledit procédé comprenant les étapes successives suivantes :
- Etape de fabrication de la plaque de matériau isolant dont l'épaisseur est supérieure à l'épaisseur nominale (E) de la sous-couche d'isolation phonique (2) voulue,
- Etape de découpe par une scie à ruban, un laser ou une scie manuelle de la plaque de matériau isolant afin de former au moins les motifs (18).

12. Procédé de fabrication d'une sous-couche d'isolation phonique (2) selon la revendication 11, dans laquelle l'étape de découpe par une scie à ruban, un laser ou une scie manuelle forme l'au moins une fente (20) de la sous-couche d'isolation phonique (2).

13. Procédé de fabrication d'une sous-couche d'isolation phonique (2) selon l'une quelconque des revendications 11 ou 12, dans laquelle l'étape de fabrication d'une plaque de matériau isolant produit une plaque de matériau isolant d'une épaisseur permettant de former deux sous-couches d'isolation phonique (2) lors de l'étape de découpe, les deux sous-couches d'isolation phoniques (2) formées étant complémentaires.
